# FASCICULE DE BREVET EUROPEEN

(11) **EP 2 034 122 B1**
(45) Date de publication et mention de la délivrance du brevet: **03.11.2010**
(21) Numéro de dépôt: 08352017.1
(22) Date de dépôt: 09.09.2008
(51) Int. Cl.: E06B 9/17, E06B 9/174

(54) **Fermeture d'extrémité pour coffre de volet roulant**
Endverschluss eines Rollladenkastens
End closure for the case of a roller shutter

(30) Priorité: 10.09.2007 FR 0706306
(43) Date de publication de la demande: 11.03.2009
(73) Titulaire: Moulages Plastiques du Midi, 31600 Muret (FR)
(72) Inventeur: Albignac, Michel, 31600 Seysses (FR)
(74) Mandataire: Morelle, Guy Georges Alain

(56) Documents cités:
- EP-A- 0 628 695
- FR-A- 2 839 106
- FR-A- 2 865 235

## Description

L'invention concerne un dispositif de fermeture de l'extrémité de la première partie d'un coffre de volet roulant, plus particulièrement d'un coffre tunnel de volet roulant, un coffre de volet roulant comportant deux tels dispositifs de fermeture, un volet roulant comportant un tel coffre, et un procédé de montage d'un tel coffre de volet roulant.

Le document EP-A-0 628 695 décrit un dispositif de fermeture des extrémités latérales de la première partie d'un coffre de volet roulant, dont chacune des deux extrémités latérales présente un évidement. Ce dispositif comporte :
- une joue de forme conjuguée de la section de l'évidement, adaptée pour venir en contact avec la première partie du coffre selon une zone d'appui périphérique munie d'une collerette de butée, ladite zone d'appui étant munie de moyens d'ancrage en saillie adaptés pour venir s'ancrer dans la première partie du coffre,
- et un talon adapté pour être inséré par coulissement dans des glissières et pour coopérer avec la joue et les parois longitudinales de la première partie du coffre et former une extrémité latérale étanche, ledit talon comportant des moyens de blocage adaptés pour bloquer en translation la joue par rapport au talon et des moyens d'ancrage adaptés pour pénétrer dans les parois longitudinales de la première partie du coffre.

La joue et le talon sont des pièces non seulement distinctes mais désassemblées, du moins jusqu'au moment final où le coffre est réalisé.

Le montage d'un tel dispositif est le suivant.

L'opérateur saisit la joue - alors séparée du talon - et la fait coulisser - verticalement - dans l'évidement jusqu'à ce que ses moyens d'ancrage s'enfoncent dans le fond de la première partie du coffre. La joue est alors positionnée.

L'opérateur saisit alors le talon - alors séparé de la joue -. Il le met en place dans l'espace laissé libre entre la première partie du coffre et la joue, par coulissement - horizontal - jusqu'à ce que les oreilles du talon entrent en contact avec la tranche des parois longitudinales de la première partie du coffre. Simultanément, l'extrémité inférieure de la joue passe au-dessus de la seconde butée du talon et vient se positionner dans la rainure dont il est pourvu. A cet instant, mais à cet instant seulement, le talon et la joue forment un ensemble solidaire permettant le maintien en place de la joue dans l'évidement de la première partie du coffre. Le volet roulant et les mécanismes d'entraînement sont alors placés dans le coffre.

Un tel dispositif présente nombre d'avantages. En particulier, il rend l'extrémité du coffre insensible aux intempéries, il assure un positionnement précis de la joue sur la première partie du coffre, il procure des points de fixation adaptés aux différents mécanismes et moteurs du marché, il offre une bonne prise en main.

Toutefois, il a été souhaité optimiser un tel dispositif, en vue d'augmenter la productivité relative au montage de ces dispositifs.

L'invention a donc pour but essentiellement de répondre à cet objectif.

A cet effet, et selon un premier aspect, l'invention consiste en un dispositif de fermeture de l'extrémité de la première partie d'un coffre de volet roulant, du type comportant d'une part une joue de forme complémentaire de celle de la section d'extrémité de l'évidemment de la première partie du coffre et comprenant des organes d'ancrage dans la première partie du coffre, apte à être placée dans l'extrémité de l'évidemment de la première partie du coffre par un mouvement de coulissement selon une première direction transversale et maintenue rigidement dans cette position par un talon, d'autre part le talon ayant, dans un plan, un corps central et deux oreilles latérales et, dans un plan perpendiculaire au précédent, une plaque avant, ledit talon comprenant des organes d'ancrage dans la première partie du coffre et des organes de blocage de la joue par rapport à la première partie du coffre selon une direction longitudinale, apte à être mis en place sur la première partie du coffre - après mise en place de la joue - par un mouvement de coulissement selon la direction longitudinale, également appelée direction axiale en référence à l'axe de rotation du volet roulant, depuis une position reculée jusqu'à une position avancée où les organes d'ancrage dans la première partie du coffre sont opérants, **caractérisé en ce que** la joue et le talon comportent l'un et l'autre des organes d'assemblage réciproque permanent de manière que la joue et le talon constituent un ensemble assemblé, réalisé, stocké, fourni et mis en place comme tel sur la première partie du coffre de volet roulant.

Selon une réalisation, les organes d'assemblage réciproque permanent comportent au moins une lumière de la joue ou du talon s'étendant en direction longitudinale, dans laquelle est emprisonnée tout en pouvant coulisser selon la direction longitudinale, au moins une partie conjuguée du talon ou de la joue s'étendant selon la première direction transversale et comportant une saillie empêchant le désassemblement intempestif de la joue et du talon.

Selon une réalisation particulière ayant donné de bons résultats, le dispositif comporte au moins deux lumières ménagées vers les parties latérales du talon, s'étendant en direction longitudinale, dans lesquelles sont emprisonnées tout en pouvant coulisser selon la direction longitudinale, au moins deux excroissances conjuguées de la joue s'étendant à partir de son bord droit et de ses parties latérales selon la première direction transversale, ces excroissances comportant une saillie terminale empêchant le désassemblement intempestif des excroissances et des lumières et donc de la joue et du talon.

Selon une réalisation, le positionnement des lumières et des parties conjuguées sur le talon et la joue et la course de coulissement des parties conjuguées dans les lumières sont tels que en position reculée du talon, le talon n'interfère pas avec la première partie du coffre lors de la mise en place de la joue dans l'évidemment de la première partie du coffre et que en position avancée du talon, le talon bloque la joue par rapport à la première partie au coffre, son corps et ses oreilles venant sensiblement dans le plan principal de la joue.

Selon un deuxième aspect, l'invention consiste en un coffre de volet roulant comportant une première partie constituée de trois parois longitudinales, d'une fente de passage du volet roulant et de deux parois d'extrémité ayant chacune un évidemment en forme générale de U, lequel coffre comporte en outre une seconde partie constituée de deux dispositifs de fermeture des évidements des parois d'extrémité tels qu'ils viennent d'être décrits.

Selon un troisième aspect, l'invention consiste en un volet roulant comportant un ensemble formé de lames agencées de manière à pouvoir pivoter les unes par rapport aux autres, s'enrouler sur elles-mêmes ou former un panneau plan, des moyens d'entrainement et un coffre logeant les moyens d'entraînement et l'ensemble à lames lorsqu'il est enroulé, tel qu'il vient d'être décrit.

Selon un quatrième aspect, l'invention consiste en un procédé de montage d'un tel coffre de volet roulant, caractérisé par la succession des étapes suivantes :
- on dispose d'une première partie et d'une seconde parties, les talons étant assemblées aux joues en position reculée,
- les dispositifs de fermeture étant dans cette situation, on met en place les joues dans les évidements de la première partie par un mouvement de coulissement selon une première direction transversale, jusqu'à ce que les joues viennent coopérer étroitement avec la première partie,
- dans cette situation, on fait coulisser les talons par rapport aux joues par un mouvement de coulissement selon la direction longitudinale depuis la position reculée jusqu'à la position avancée.

Une description détaillée de l'invention est décrite ci-après en référence aux dessins annexés auxquels on se réfère expressément, dans lesquels :
- Les figures 1A et 1B sont deux vues en perspective de dessus de la joue et du talon d'un dispositif de fermeture selon l'invention, avant assemblage.
- Les figures 2A et 2B sont deux vues en perspective de dessus du dispositif de fermeture selon l'invention, la joue et le talon étant assemblés, le dispositif n'étant pas encore monté sur la première partie du coffre de volet roulant.
- Les figures 3A et 3B, 4A, 4B, 5A et 5B, sont des paires de vues en perspective de dessus du dispositif de fermeture avec la première partie du coffre (représenté partiellement), dans plusieurs étapes successives de montage.
- La figure 6 est une vue en perspective de dessus du dispositif de fermeture une fois monté sur la première partie du coffre.

Un volet roulant selon l'invention comporte en premier lieu un ensemble formé de lames agencées de manière à pouvoir pivoter les unes par rapport aux autres, s'enrouler sur elles-mêmes ou former un panneau plan.

Il comporte en deuxième lieu des moyens d'entraînement de l'ensemble à lames.

L'ensemble à lames et les moyens d'entraînement de l'ensemble à lames ne constituent pas en soi l'invention. En outre, ils sont connus des connaissances générales de l'homme du métier. Pour ces raisons, ils ne sont pas décrits davantage.

Le volet roulant comporte en troisième lieu un coffre 1 logeant l'ensemble à lames lorsqu'il est enroulé et les moyens d'entraînement.

Un tel coffre 1, appelée coffre tunnel, comporte d'abord une première partie 2 constituée de trois parois longitudinales 3, d'une fente de passage du volet roulant et de deux parois d'extrémité 4 ayant chacune un évidement 5 en forme générale de U.

Un tel coffre 1 comporte ensuite et en outre une seconde partie constituée de deux dispositifs de fermeture 6 des évidements 5 des parois d'extrémité 4.

Un tel coffre 1 comporte enfin dans l'exemple représenté deux rails longitudinaux 20 solidaires respectivement de l'extrémité des deux parois longitudinales constituant les deux branches du U. Ces rails longitudinaux 20 comportent chacun une glissière longitudinale 21 dans laquelle est prévue de coulisser une partie du talon 8 du dispositif de fermeture 6 comme expliqué plus loin.

Une telle structure - en tant que structure générale - n'est pas en soi constitutive de l'invention, étant connue de l'homme du métier.

L'invention vise spécialement le dispositif de fermeture 6 de l'extrémité de la première partie 2 du coffre 1 de volet roulant, où se trouve l'évidement 5. Elle vise également le coffre 1 de volet roulant et le volet roulant en ce qu'ils incorporent deux tels dispositifs de fermeture 6.

Un tel dispositif de fermeture 6 est du type comportant une joue 7 et un talon 8. Une telle structure - en tant que structure générale - est décrite dans le document EP-A-0 628 695, cité plus haut, auquel on se réfère expressément.

La joue 7 est de forme complémentaire de celle de la section d'extrémité de l'évidement 5 de la première partie 2 du coffre 1.

La joue 7 comprend des organes d'ancrage 7a dans la première partie du coffre 1, ayant la forme de dents. Elle comporte également une collerette d'appui 7b sur la paroi d'extrémité 4, ayant un contour en U. Les organes d'ancrage 7a et la collerette d'appui 7b sont décalés en direction longitudinale H.

La joue 7 est apte à être placée dans l'extrémité de l'évidement 5 de la première partie 2 du coffre 1 par un mouvement de coulissement selon une première direction transversale V - verticale si le coffre 1 est dans sa position relative montée ou renversée d'un demi tour. Comme on le verra par la suite, cette direction transversale V est représentée symboliquement par les flèches J sur les figures 3A, 3B, 4A et 4B.

La joue 7 est maintenue rigidement dans cette position par le talon 8.

Le talon 8, de son côté, a, dans un plan, un corps central 9 et deux oreilles latérales 10 et, dans un plan perpendiculaire au précédent, une plaque avant 11. Dans le plan de la plaque avant 11, le talon 8 comporte avantageusement deux nervures longitudinales 22, respectivement disposées aux deux extrémités latérales de la plaque 11, et qui ont pour fonction de pénétrer dans les deux glissières 21 de la première partie 2 du coffre, respectivement, lorsque le talon est mis en place, comme expliqué plus loin. Il est à noter que les deux nervures 22 s'étendent respectivement dans la direction longitudinale H à partir des oreilles latérales 10 ou sensiblement à partir de celles-ci, sur une partie de la longueur de la plaque avant 11, comme expliqué plus en détail plus loin. Les nervures 22 permettent de renforcer la liaison de l'ensemble joue et talon avec la première partie du coffre 1, et plus particulièrement le blocage de la joue 7 par rapport à la première partie 2 du coffre 1 selon la direction transversale V contribuant à empêcher le dégagement de la joue 7 suivant cette direction transversale V lorsqu'elle en position assemblée ou montée sur le coffre.

Le talon 8 comprend également des organes 8a d'ancrage dans la première partie 2 du coffre 1, en forme de dents.

Le talon 8 comprend également des organes de blocage - en forme de saillies - de la joue 7 par rapport à la première partie 2 du coffre 1 selon une direction longitudinale H - horizontale si le coffre 1 est dans sa position relative montée ou renversée d'un demi tour. Cette direction longitudinale H est représentée symboliquement par les flèches T sur les figures 5A et 5B.

Le talon 8 est apte à être mis en place sur la première partie 2 du coffre 1 - après mise en place de la joue 7 - par un mouvement de coulissement selon la direction longitudinale H depuis une position reculée (figures 2A, 2B, 3A, 3B, 4A et 4B) jusqu'à une position avancée (figure 6) où les organes d'ancrage 8a dans la première partie 2 du coffre 1 sont opérants. C'est dans ce mouvement de coulissement selon la direction longitudinale H que les deux nervures 22 décrites plus haut du talon 8 pénètrent respectivement dans les deux glissières 21 de la première partie 2 du coffre 1.

Selon une caractéristique essentielle de l'invention, la joue 7 et le talon 8 ne sont pas des pièces distinctes, comme il est décrit dans le document EP-A-0 628 695, tout au contraire.

En effet, la joue 7 et le talon 8 comportent l'un et l'autre des organes 12, 13 d'assemblage réciproque permanent de manière qu'ils constituent un ensemble assemblé, réalisé, stocké, fourni et mis en place comme tel sur la première partie 2 du coffre 1 de volet roulant.

Selon la réalisation représentée, les organes d'assemblage réciproque permanent comportent deux lumières 12 du talon 8 dans lesquelles sont emprisonnées tout en pouvant coulisser selon la direction longitudinale H deux excroissances 13 conjuguées de la joue 7.

Les lumières 12 sont ménagées vers les parties latérales de la plaque avant 11 du talon 8.

Elles s'étendent en direction longitudinale H.

Les excroissances 13 s'étendent à partir du bord droit 14 de la joue 7 et de ses parties latérales selon la première direction transversale V.

Il est prévu que les excroissances 13 comportent une saillie terminale 13a (figures 1A et 1B) avantageusement élastique de type clip, définissant un assemblage de la joue 7 et du talon 8 par clipage, empêchant le désassemblement intempestif des excroissances 13 et des lumières 12, c'est-à-dire de la joue 7 et du talon 8. C'est pour cela que la joue 7 et le talon 8 constituent un ensemble assemblé, réalisé, comme tel et qui ensuite - toujours en restant assemblé - peut être stocké, fourni au client ou au monteur et mis en place sur la première partie 2 du coffre 1 du volet roulant tout en restant assemblé.

La joue 7 et le talon 8 sont réalisés en matière plastique, notamment injectée.

L'assemblage excroissance 13 - lumière 12 peut être réalisé par enfoncement à force, la saillie terminale 13a de l'excroissance 13 ayant par exemple des chants inclinés, et étant avantageusement élastique de type clip comme indiqué plus haut, pour faciliter l'introduction de l'excroissance 13 dans la lumière 12 tout en empêchant son retrait après mise en place.

Bien entendu, le positionnement des lumières 12 et des excroissances 13 conjuguées, respectivement sur le talon 8 et la joue 7, d'une part, et la course de coulissement des excroissances 13 conjuguées dans les lumières 12, d'autre part, sont adaptés aux nécessités du montage du dispositif 6 puis de sa fixation sur la première partie 2 du coffre 1.

Il s'agit en effet tout d'abord, qu'en position reculée du talon 8, le talon 8 n'interfère pas avec la première partie 2 du coffre 1 lors de la mise en place de la joue 7 dans l'évidement 5 de la première partie 2 du coffre 1. C'est à dire en particulier que l'extrémité des nervures 22, opposées à celle voisine des oreilles latérales 10, doit être dans cette position reculée du talon 8 en retrait et en face de l'entrée des glissières 21 de la première partie 2 du coffre 1, entrée qui est située dans le plan d'une paroi d'extrémité 4 du coffre 1, comme représenté sur la figure 5A. Chaque nervure a une section de préférence complémentaire de celle de la glissière dans laquelle elle doit coulisser librement.

Il s'agit ensuite, qu'en position avancée du talon 8, le talon 8 bloque la joue 7 par rapport à la première partie 2 au coffre 1, son corps 9 et ses oreilles 10 venant sensiblement dans le plan principal de la joue 7, et les nervures 22 du talon 8 venant avantageusement dans les glissières de la première partie 2 du coffre 1.

Le procédé de montage du coffre 1 de volet roulant comprend la succession des étapes suivantes exposées ci-après.

Tout d'abord, on réalise préalablement la première partie 2 du coffre 1.

On réalise également des joues 7 et des talons 8 et on les assemble comme il a été exposé plus haut, cet assemblage étant symbolisé par la flèche A sur les figures 1A et 1B.

Puis, on positionne les talons 8 sur les joues 7 en position reculée.

Ainsi, on dispose d'une première partie 2 et d'une seconde partie 6, les talons 8 étant assemblés aux joues 7 en position reculée (figures 2A et 2B).

Les dispositifs de fermeture 6 étant dans cette situation, on met en place les deux joues 7 dans les deux évidements 5 de la première partie 2 par un mouvement de coulissement selon une première direction transversale, jusqu'à ce que les joues 7 viennent coopérer étroitement avec la première partie 2. Ces étapes sont représentées sur les figures 3A et 3B - présentation de la joue 7 talon 8 en face de l'évidement 5 l'extrémité de la première partie 2 du corps - et les figures 4A et 4B - engagement de la joue 7 talon 8 dans l'évidement 5 de l'extrémité de la première partie 2 du coffre 1 **-.** Les flèches J symbolisent le mouvement de coulissement de la joue 7 selon la première direction transversale V.

Puis, dans cette situation, on fait coulisser les talons 8 par rapport aux joues 7 par un mouvement de coulissement selon la direction longitudinale depuis la position reculée jusqu'à la position avancée. Cette étape est représentée par les figures 5A et 5B, les flèches T symbolisant le mouvement de coulissement du talon 8 selon la direction longitudinale H.

Une fois ces étapes réalisées on se trouve dans la situation représentée par la figure 6, le dispositif de fermeture 6 précédemment décrit étant monté sur la première partie 2 du coffre 1 et la joue 7 empêchée d'en être séparée par le talon 8.

## Revendications

1. Dispositif de fermeture (6) de l'extrémité de la première partie (2) d'un coffre (1) de volet roulant, du type comportant d'une part une joue (7) de forme complémentaire de celle de la section d'extrémité de l'évidement (5) de la première partie (2) du coffre (1) et comprenant des organes d'ancrage (7a) dans la première partie (2) du coffre (1), apte à être placée dans l'extrémité de l'évidement (5) de la première partie (2) du coffre (1) par un mouvement de coulissement selon une première direction transversale (V) et maintenue rigidement dans cette position par un talon (8), d'autre part le talon (8) ayant, dans un plan, un corps central (9) et deux oreilles latérales (10) et, dans un plan perpendiculaire au précédent, une plaque avant (11), ledit talon (8) comprenant des organes d'ancrage (8a) dans la première partie (2) du coffre (1) et des organes de blocage (9, 10) de la joue (7) par rapport à la première partie (2) du coffre (1) selon une direction longitudinale (H), apte à être mis en place sur la première partie (2) du coffre (1) - après mise en place de la joue (7) - par un mouvement de coulissement selon la direction longitudinale (H) depuis une position reculée jusqu'à une position avancée où les organes d'ancrage (8a) dans la première partie (2) du coffre (1) sont opérants, ***caractérisé en ce que*** la joue (7) et le talon (8) comportent l'un et l'autre des organes d'assemblage réciproque permanent (12, 13), de manière que la joue (7) et le talon (8) constituent un ensemble assemblé, réalisé, stocké, fourni et mis en place comme tel sur la première partie (2) du coffre (1) de volet roulant.

2. Dispositif selon la revendication 1, ***caractérisé en ce que*** les organes d'assemblage réciproque permanent (12, 13), comportent au moins une lumière (12) de la joue (7) ou du talon (8) s'étendant en direction longitudinale (H), dans laquelle est emprisonnée tout en pouvant coulisser selon la direction longitudinale (H), au moins une partie conjuguée (13) du talon (8) ou de la joue (7) s'étendant selon la première direction transversale (V) et comportant une saillie (13a) empêchant le désassemblement intempestif de la joue (7) et du talon (8).

3. Dispositif selon la revendication 2, ***caractérisé* par** au moins deux lumières (12) ménagées vers les parties latérales du talon (8), s'étendant en direction longitudinale (H), dans lesquelles sont emprisonnées tout en pouvant coulisser selon la direction longitudinale (H) au moins deux excroissances (13) conjuguées de la joue (7) s'étendant à partir de son bord droit (14) et de ses parties latérales selon la première direction transversale (V), ces excroissances (13) comportant une saillie terminale (13a) empêchant le désassemblement intempestif des excroissances (13) et des lumières (12) et donc de la joue (7) et du talon (8).

4. Dispositif selon l'une quelconque des revendications 2 et 3, ***caractérisé en ce que*** le positionnement des lumières (12) et des parties conjuguées sur le talon (8) et la joue (7) et la course de coulissement des parties conjuguées (13) dans les lumières (12) sont tels que, en position reculée du talon (8), le talon (8) n'interfère pas avec la première partie du coffre (1) lors de la mise en place de la joue (7) dans l'évidement (5) de la première partie (2) du coffre (1) et que, en position avancée du talon (8), le talon (8) bloque la joue (7) par rapport à la première partie (2) du coffre (1), son corps (9) et ses oreilles (10) venant sensiblement dans le plan principal de la joue (7).

5. Coffre (1) de volet roulant comportant une première partie (2) constituée de trois parois longitudinales (3), d'une fente de passage du volet roulant et de deux parois d'extrémité (4) ayant chacune un évidement (5) en forme générale de U, ***caractérisé en ce qu*'**il comporte en outre une seconde partie constituée de deux dispositifs de fermeture (6) des évidements (5) des parois d'extrémité (4) selon l'une quelconque des revendications 1 à 4.

6. Volet roulant comportant un ensemble formé de lames agencées de manière à pouvoir pivoter les unes par rapport aux autres, s'enrouler sur elles-mêmes ou former un panneau plan, des moyens d'entraînement et un coffre (1) logeant les moyens d'entraînement et l'ensemble à lames lorsqu'il est enroulé, **caractérisé en ce que** le coffre (1) est un coffre (1) selon la revendication 5.

7. Procédé de montage d'un coffre (1) de volet roulant selon la revendication 5, ***caractérisé* par** la succession des étapes suivantes :
- on dispose d'une première partie (2) et d'une seconde parties (6), les talons (8) étant assemblées aux joues (7) en position reculée,
- les dispositifs de fermeture (6) étant dans cette situation, on met en place les joues (7) dans les évidements (5) de la première partie (2) par un mouvement de coulissement selon une première direction transversale (V), jusqu'à ce que les joues (7) viennent coopérer étroitement avec la première partie (2),
- dans cette situation, on fait coulisser les talons (8) par rapport aux joues (7) par un mouvement de coulissement selon la direction longitudinale (H) depuis la position reculée jusqu'à la position avancée.

## Claims

1. Device (6) for closing the end of the first part (2) of a roller shutter box (1), of the type comprising on the one hand a cheek (7) having a shape complementary to that of the cross-section of the end of the recess (5) in the first part (2) of the box (1) and including elements (7a) for anchoring in the first part (2) of the box (1), which cheek (7) is arranged to be placed in the end of the recess (5) in the first part (2) of the box (1) by a sliding movement in a first transverse direction V and of being held rigidly in that position by a heel (8), the heel (8) having on the other hand, in a plane, a central body (9) and two lateral ears (10) and, in a plane perpendicular to the afore-mentioned plane, a front plate (11), said heel (8) including elements (8a) for anchoring in the first part (2) of the box (1) and elements (9, 10) for locking the cheek (7) with respect to the first part (2) of the box (1) in a longitudinal direction (H), arranged to be put in place on the first part (2) of the box (1) - after the cheek (7) has been put in place - by a sliding movement in the longitudinal direction (H) from a withdrawn position to an advanced position in which the elements (8a) for anchoring in the first part (2) of the box (1) are operative, ***characterised in that*** the cheek (7) and the heel (8) both have elements (12, 13) for permanent reciprocal assembly so that the cheek (7) and the heel (8) constitute a unit which is assembled, fabricated, stored, supplied and put in place as such on the first part (2) of the roller shutter box (1).

2. Device according to claim 1, ***characterised in that*** the elements (12, 13) for permanent reciprocal assembly include at least one opening (12) in the cheek (7) or heel (8), extending in the longitudinal direction (H), in which opening (12) there is held captive, whilst being able to slide in the longitudinal direction (H), at least one mating part (13) of the heel (8) or cheek (7), extending in the first transverse direction (V) and having a projection (13a) preventing inopportune disassembly of the cheek (7) and the heel (8).

3. Device according to claim 2, ***characterised* by** at least two openings (12) provided towards the lateral parts of the heel (8), extending in the longitudinal direction (H), in which openings (12) there are held captive, whilst being able to slide in the longitudinal direction (H), at least two mating protuberances (13) of the cheek (7) extending from its straight edge (14) and its lateral parts in the first transverse direction (V), those protuberances (13) having a terminal projection (13a) preventing inopportune disassembly of the protuberances (13) and the openings (12) and, therefore, of the cheek (7) and the heel (8).

4. Device according to any one of claims 2 and 3, ***characterised in that*** the positioning of the openings (12) and of the mating parts on the heel (8) and the cheek (7) and the sliding path of the mating parts (13) in the openings (12) are such that, in the withdrawn position of the heel (8), the heel (8) does not interfere with the first part of the box (1) when the cheek (7) is put in place in the recess (5) in the first part (2) of the box (1) and such that, in the advanced position of the heel (8), the heel (8) locks the cheek (7) with respect to the first part (2) of the box (1), its body (9) and its ears (10) coming substantially into the main plane of the cheek (7).

5. Roller shutter box (1) comprising a first part (2) composed of three longitudinal walls (3), an aperture for passage of the roller shutter and two end walls (4) each having a generally U-shaped recess (5), ***characterised in that*** it additionally comprises a second part composed of two devices (6) for closing the recesses (5) in the end walls (4), according to any one of claims 1 to 4.

6. Roller shutter comprising a unit composed of slats arranged so as to be able to pivot in relation to one another, to roll up on one another or to form a flat plane, drive means, and a box (1) housing the drive means and, when it is rolled up, the unit of slats, ***characterised in that*** the box (1) is a box (1) according to claim 5.

7. Method of installing a roller shutter box (1) according to claim 5, ***characterised* by** the succession of following steps:
- a first part (2) and a second part (6) are provided, the heels (8) being assembled onto the cheeks (7) in the withdrawn position,
- the closing devices (6) being in this position, the cheeks (7) are put in place in the recesses (5) in the first part (2) by a sliding movement in a first transverse direction (V) until the cheeks (7) come to co-operate closely with the first part (2),
- in this position, the heels (8) are made to slide with respect to the cheeks (7) by a sliding movement in the longitudinal direction (H) from the withdrawn position to the advanced position.

## Patentansprüche

1. Verschlussvorrichtung (6) für das Ende des ersten Teils (2) eines Kastens (1) eines Rollladens in der Bauart, die einerseits eine Backe (7) mit einer zur Form des Endabschnitts der Aussparung (5) des ersten Teils (2) des Kastens (1) komplementären Form umfasst und Verankerungsorgane (7a) im ersten Teil (2) des Kastens (1) aufweist, die im Ende der Aussparung (5) des ersten Teils (2) des Kastens (1) durch eine Schiebebewegung gemäß einer ersten Querrichtung V platzierbar sind und durch einen Steg (8) starr in dieser Position gehalten werden, wobei der Steg (8) andererseits in einer Ebene einen Mittelkörper (9) und zwei seitliche Laschen (10) und in einer zur vorhergehenden Ebene senkrechten Ebene eine vordere Platte (11) hat, wobei der Steg (8) Verankerungseinrichtungen (8a) im ersten Teil (2) des Kastens (1) und Blockiereinrichtungen (9, 10) für die Backe (7) bezüglich des ersten Teils (2) des Kastens (1) gemäß einer Längsrichtung (H) aufweist, die am ersten Teil (2) des Kastens (1) - nach Positionierung der Backe (7) - durch eine Schiebebewegung gemäß der Längsrichtung (H) aus einer zurückgezogenen Position in eine vorgerückte Position positionierbar sind, in der die Verankerungseinrichtungen (8a) im ersten Teil (2) des Kastens (1) wirksam sind, ***dadurch gekennzeichnet, dass*** sowohl die Backe (7) als auch der Steg (8) jeweils Einrichtungen (12, 13) für eine dauernde gegenseitige Verbindung umfassen, so dass die Backe (7) und der Steg (8) eine Einheit bilden, die als solche auf dem ersten Teil (2) des Kastens (1) des Rollladens zusammengesetzt, fertig gestellt, gelagert, geliefert und positioniert wird.

2. Vorrichtung nach Anspruch 1, ***dadurch gekennzeichnet, dass*** die Einrichtungen (12, 13) für eine dauernde gegenseitige Verbindung wenigstens ein sich in Längsrichtung (H) erstreckendes Loch (12) der Backe (7) oder des Steges (8) umfassen, in dem wenigstens ein dem Steg (8) oder der Backe (7) zugeordneter Teil (13) gefangen ist, wobei er jedoch in Längsrichtung (H) gleiten kann, der sich in der ersten Querrichtung (V) erstreckt und einen Vorsprung (13a) umfasst, der ein unpassendes Trennen der Backe (7) und des Steges (8) verhindert.

3. Vorrichtung nach Anspruch 2, ***gekennzeichnet durch*** wenigstens zwei Löcher (12), die zu den sich in Längsrichtung (H) erstreckenden Seitenteilen des Steges (8) hin angeordnet sind, in denen wenigstens zwei der Backe (7) zugeordnete Ausstülpungen (13), die jedoch in Längsrichtung (H) gleiten können, gefangen sind, die sich ausgehend von ihrem rechten Rand (14) und ihren Seitenteilen gemäß der ersten Querrichtung (V) erstrecken, wobei diese Ausstülpungen (13) einen Endvorsprung (13a) umfassen, der ein unpassendes Trennen der Ausstülpungen (13) und der Löcher (12) und folglich der Backe (7) und des Steges (8) verhindert.

4. Vorrichtung nach einem der Ansprüche 2 und 3, ***dadurch gekennzeichnet, dass*** die Positionierung der Löcher (12) und der zugeordneten Teile auf dem Steg (8) und der Backe (7) und der Verschiebungsweg der zugeordneten Teile (13) in den Löchern (12) derart ist, dass der Steg (8) in seiner zurückgezogenen Position beim Positionieren der Backe (7) in der Aussparung (5) des ersten Teils (2) des Kastens (1) den ersten Teil des Kastens (1) nicht überlagert und dass der Steg (8) in seiner vorgerückten Position die Backe (7) bezüglich des ersten Teils (2) des Kastens (1) blockiert, wobei sein Körper (9) und seine Laschen (10) im Wesentlichen in die Hauptebene der Backe (7) kommen.

5. Rollladenkasten (1), der einen ersten Teil (2) umfasst, der von drei Längswänden (3), einem Durchgangsschlitz für den Rollladen und zwei Endwänden (4) gebildet wird, die jeweils eine insgesamt U-förmige Aussparung (5) haben, ***dadurch gekennzeichnet, dass*** er weiterhin einen zweiten Teil umfasst, der von zwei Verschlussvorrichtungen (6) für die Aussparungen (5) der Endwände (4) nach einem der Ansprüche 1 bis 4 gebildet wird.

6. Rollladen mit einer Einheit, die aus Lamellen gebildet wird, die derart ausgelegt sind, dass sie im Verhältnis zueinander schwenken können, sich um sich selbst einrollen oder eine ebene Platte bilden können, mit Mitnahmeeinrichtungen und einem Kasten (1), der die Mitnahmeeinrichtungen und die Lamelleneinheit aufnimmt, wenn sie eingerollt ist, ***dadurch gekennzeichnet, dass*** der Kasten (1) ein Kasten (1) nach Anspruch 5 ist.

7. Verfahren zum Montieren eines Rollladenkastens (1) nach Anspruch 5, ***gekennzeichnet durch*** die Abfolge der folgenden Schritte:
- Bereitstellen eines ersten Teils (2) und eines zweiten Teils (6), wobei die Stege (8) mit den Backen (7) in zurückgezogener Position verbunden sind,
- wenn sich die Verschlussvorrichtungen (6) in dieser Situation befinden, positioniert man die Backen (7) in den Aussparungen (5) des ersten Teils (2) **durch** eine Schiebebewegung in einer ersten Querrichtung (V), bis die Backen (7) eng mit dem ersten Teil (2) zusammenwirken,
- in dieser Situation lässt man die Stege (8) bezüglich der Backen (7) durch eine Schiebebewegung in Längsrichtung (H) aus der zurückgezogenen Position in die vorgerückte Position gleiten.
